# EUROPÄISCHE PATENTSCHRIFT

(11) **EP 1 449 988 B1**
(45) Veröffentlichungstag und Bekanntmachung des Hinweises auf die Patenterteilung: **10.02.2010**
(21) Anmeldenummer: 03104719.4
(22) Anmeldetag: 16.12.2003
(51) Int. Cl.: E05B 3/00, E05B 17/00

(54) **Rastmodul für Fenster- und/oder Türbeschläge**
Catch module for window- and door-fittings
Module de retenue pour ferrure de fenêtre ou de porte

(30) Priorität: 21.02.2003 DE 10307503
(43) Veröffentlichungstag der Anmeldung: 25.08.2004
(73) Patentinhaber: Aug. Winkhaus GmbH & Co. KG, 48291 Telgte (DE)
(72) Erfinder: Wulfert, André, 48317 Drensteinfurt (DE); Hakenes, Andreas, 48165 Münster (DE)

(56) Entgegenhaltungen:
- EP-A2- 0 881 344
- DE-A1- 3 227 804
- DE-U1- 9 404 851
- DE-U1- 29 503 934
- DE-U1- 29 708 489

## Beschreibung

Die Erfindung betrifft ein Rastmodul für Fenster- und/oder Türbeschläge, mit einem Gehäuse, das eine kreisförmige Aufnahmeöffnung und ein darin drehbar gelagertes Rotorelement mit einer Mehrkantaufnahme zur Aufnahme eines Mehrkantdorns eines einen Bediengriff und eine Befestigungsbasis aufweisenden Griffmoduls aufweist, sowie mit zwischen dem Gehäuse und dem Rotorelement wirkenden Rastmitteln, wobei das Rastmodul in Bezug auf das Griffmodul als separate Baueinheit ausgeführt ist und mit einer beschlagseitigen Getriebeeinheit mit dem Griffmodul über den in die Mehrkantaufnahme eingreifbaren Mehrkantdorn formschlüssig verbindbar ist.

Derartige Rastmodule dienen dazu, die Winkelausrichtung von Fenster- und/oder Türgriffen für bestimmte Funktionsstellungen des Beschlages für den Endanwender fühlbar und gegebenenfalls hörbar zu machen und damit die intuitive Bedienung des Fensters und/oder der Tür zu erleichtern.

Ein Rastmodul der eingangs genannten Art ist aus der EP 0 881 344 A2 bekannt. Das Rastmodul wird über eine Stiftschraube mit dem Bediengriff verschraubt. Das Rastmodul wird anschließend mit dem Fenster oder der Tür verschraubt.

Aus der DE 94 04 851 ist ein Griffmodul bekannt, das innerhalb der mit dem Bediengriff verbundenen Befestigungsbasis, die zur Verbindung mit einem Flügelrahmen dient, eine integrierte Rasteinrichtung aufweist. Diese Rasteinrichtung besitzt ein umlaufendes Rotorelement, in das am Gehäuse angebrachte Rastmittel eingreifen und damit die Erreichung und Findung definierter Funktionsstellungen des Bediengriffs für den Benutzer erleichtern. Durch die Unterbringung der Rasteinrichtung innerhalb der Befestigungsbasis kann die Baugröße der Befestigungsbasis wegen der Bauraumanforderungen ein gewisses Mindestmaß nicht unterschreiten.

Ein wichtiger Aspekt liegt für den Endanwender bei Bediengriffen in deren optischen Gestaltung. Nicht alle Bediengriffe werden dabei mit Rasteinrichtungen ausgestattet. Eine Nachrüstbarkeit ist aufgrund der jeweils unterschiedlichen Befestigungsbasisplatten und der jeweils unterschiedlichen verwandten Oberflächenmaterialen nicht immer möglich. Bei Bediengriffen mit vorhandenen Raststellungen passen diese nicht immer zu den von einem Treibstangenbeschlag des Fensters oder der Tür vorgegebenen Funktionsstellungen. Dieses kommt beispielsweise dann vor, wenn Griffmodule drei im rechten Winkel beabstandete Raststellungen aufweisen und eine vom Treibstangenbeschlag vorgegebene Spaltlüftungsstellung, die zwischen zwei Raststellungen angeordnet ist, aufweist. Eine Nachrüstbarkeit wäre, wenn überhaupt, nur durch einen Austausch des gesamten Griffmoduls möglich.

Der Erfindung liegt die Aufgabe zugrunde, ein Rastmodul der eingangs genannten Art derart weiterzubilden, dass eine einfache Nachrüstbarkeit an beliebigen Bediengriffen ermöglicht ist. Zudem soll ermöglicht sein, an Bediengriffe, die bereits Raststellungen aufweisen, zusätzliche Raststellungen nachzurüsten.

Zur Lösung dieser Aufgabe ist vorgesehen, dass das Rastmodul zur Montage zwischen der Befestigungsbasis und einer beschlagseitigen Getriebeeinheit vorgesehen ist und dass das Gehäuse an seiner dem Griffmodul zugewandten Seite Fixierungskeile zur Lagefixierung gegenüber dem Flügelrahmen aufweist. Die Ausführung als separate Baueinheit ermöglicht sowohl eine einfache Nachrüstbarkeit an Griffmodule, die keine Raststellungen aufweisen, sowie ebenfalls an Griffmodule, die bereits Griffstellungen besitzen. Dabei wird der ansonsten ungenutzte Bauraum zwischen dem Griffmodul und der beschlagseitigen Getriebeeinheit zur Unterbringung des Rastmoduls ausgenutzt. Es ist dazu lediglich die ohnehin vorhandene Öffnung, durch die der Mehrkantdorn zur Getriebeeinheit geführt wird, gegebenenfalls etwas zu vergrößern.

In Weiterbildung der Erfindung ist gemäß Anspruch 2 vorgesehen, dass am Gehäuse federnd angeordnete Rastnocken angeordnet sind, die in Rastmulden des Rotorelements einrastbar sind und damit die Rastmittel bilden. Durch die Verwendung von separaten, nicht einstückig mit dem Gehäuse verbundenen, federnden Rastnocken und der damit verbundenen einfachen Austauschbarkeit ist eine einfache Anpassung an verschiedene Anforderungen der Rastmittel gewährleistet.

In weiterer Ausgestaltung der Erfindung ist gemäß Anspruch 3 vorgesehen, dass das Gehäuse eine im Wesentlichen zylinderförmige Außenkontur aufweist und in eine mit dieser korrespondierend ausgeführten zylindrischen Aufnahmeöffnung eines Flügelrahmens einsetzbar ist. Die Öffnung am Flügelrahmen, durch die der Mehrkantdorn zur Getriebeeinheit geführt wird, und in der das Rastmodul untergebracht ist, muss wie oben bereits ausgeführt gegenüber der normalerweise vorliegenden Öffnungsgröße unter Umständen vergrößert werden. Durch die zylinderförmige Außenkontur ist diese Vergrößerung mit einem einfachen Bohr- oder Fräswerkzeug mit einer geradlinigen Eintauchbewegung möglich, ohne dass komplizierte Öffnungsgeometrien zu erzielen wären.

In Weiterbildung der Erfindung ist gemäß Anspruch 4 vorgesehen, dass die Schrägen der Fixierungskeile derart ausgelegt sind, dass eine Lagefixierung durch selbsthemmende Klemmung zwischen dem Gehäuse und dem Flügelrahmen erfolgt. Durch die Klemmung des Gehäuses mit Fixierungskeilen ist eine einfache Befestigung an dem Flügelrahmen gewährleistet, die ohne zusätzliche Bauteile durch einfaches Einstecken des Rastmoduls in die zylindrische Aufnahmeöffnung des Flügelrahmens durch einfaches Einstecken möglich ist.

In weiterer Ausgestaltung der Erfindung ist gemäß Anspruch 5, 6 und 7 vorgesehen, dass die Rastnocken Teil eines etwa u-förmig gebogenen Drahtabschnittes sind, der mit seiner Drahtabschnitt-Basis in einem Drahtabschnitt-Aufnahmekanal des Gehäuses fixierbar ist, wobei die Endbereiche Drahtabschnitt-Schenkel die Rastnocken bilden, wobei die Rastnocken gegenüber den Drahtabschnitt-Schenkeln etwa c-förmig nach innen abgewinkelt sind, und wobei der die Rastnocken aufweisende Drahtabschnitt auf der den Fixierungskeilen gegenüberliegenden Seite des Gehäuses angeordnet ist. Der Drahtabschnitt bietet dabei den Vorteil, dass mit ihm sowohl die federnde Funktion durch die elastischen Eigenschaften des Materials als auch die Rastfunktion durch die angeformten Rastnocken mit einem einzigen Bauteil erreicht werden kann.

In weiterer Ausgestaltung der Erfindung ist gemäß Anspruch 8 vorgesehen, dass durch die Rastmittel vier Raststellungen gebildet sind, von denen drei jeweils um etwa 90° voneinander beabstandet sind und die vierte Raststellung winkelhalbierend zwischen der ersten und zweiten Raststellung gelegen ist. Mit dieser Ausgestaltung ist das Rastmodul in erster Linie für Griffmodule ohne jegliche Raststellungen vorgesehen.

In Weiterbildung der Erfindung ist gemäß Anspruch 9 vorgesehen, dass durch die Rastmittel wenigstens eine Raststellung gebildet ist, die damit eine zusätzliche Raststellung zu bereits vorhandenen Raststellungen des Griffmoduls bildet. Damit ist eine einfache Erweiterung der Anzahl der Raststellungen für bereits mit Raststellungen ausgerüstete Griffmodule möglich.

In weiterer Ausgestaltung der Erfindung ist gemäß Anspruch 10 vorgesehen, dass die Anzahl der Raststellungen des Rastmoduls durch Einsatz eines entsprechend ausgelegten Rotorelements erfolgt, wobei die Anzahl der Raststellung über die Anzahl der Rastmulden im Rotorelement bestimmt ist. Somit ist durch einfaches Austauschen des Rotorelements die Rastcharakteristik des Rastmoduls mit geringem Aufwand anpassbar.

Anhand des folgenden Ausführungsbeispiels wird die Erfindung näher erläutert. Dabei zeigt:
- Fig. 1: Eine räumliche Ansicht eines Teilbereichs eines Flügelrahmens sowie ein davor dargestelltes Griffmodul und ein dazwischen angeordnetes Rastmodul;
- Fig. 2: eine räumliche Explosionsdarstellung des Rastmoduls;
- Fig. 3: eine räumliche Darstellung des Rastmoduls nach Fig. 2 im zusammengebauten Zustand.

Fig. 1 zeigt einen Teilbereich eines Flügelrahmens 10, der Teil einer nicht dargestellten Tür oder eines Fensters sein kann. In dem Flügelrahmen 10 ist schematisch angedeuteter Treibstangenbeschlag 12 sichtbar, zu dem eine Getriebeeinheit 14 gehört. Ein Griffmodul 16 ist mit einem Mehrkantdorn 18 in eine nicht dargestellte Mehrkantaufnahme der Getriebeeinheit 14 einsetzbar, wodurch eine Drehübertragung vom Mehrkantdorn 18 auf die Getriebeeinheit 14 und damit auf den Treibstangenbeschlag 12 erfolgt. Das Griffmodul 16 besteht dabei aus einer Befestigungsbasis 20, die der Verbindung mit dem Flügelrahmen 10 dient, und einem Bediengriff 22, der zum Antrieb des Mehrkantdorns 18 dient. Zwischen dem Griffmodul 16 und der Getriebeeinheit 14 ist ein Rastmodul 24 dargestellt, dass gegenüber den anderen Komponenten eine eigenständige Baugruppe darstellt.

Das Rastmodul 24 besteht, wie in Fig. 2 und 3 dargestellt, aus einem Gehäuse 26 sowie einem in einer kreisförmigen Aufnahmeöffnung 30 drehbar gelagerten Rotorelement 28. Das Rotorelement 28 besitzt auf seiner Umfangsfläche Rastmulden 32, die Teil von Rastmitteln sind, die zwischen dem Gehäuse 26 und dem Rotorelement 28 bestimmte Raststellungen definieren. Am Gehäuse sind federnd angeordnete Rastnocken 34 angeordnet, die in die Rastmulden 32 einrastbar sind und damit die Rastmittel bilden. Die Rastnocken 34 sind dabei gegenüber dem Drahtabschnitt etwa c-förmig abgewinkelt, wobei ihre Form mit der Form der Rastmulden korrespondierend ausgebildet ist.

Die Außenkontur des Gehäuses 26 ist zylinderförmig und korrespondierend zu einer Aufnahmeöffnung 36 des Flügelrahmens 10 ausgebildet. Auf der dem Griffmodul 16 zugewandten Seite sind am Gehäuse 26 Fixierungskeile 38 angeordnet. Durch Einschieben des Gehäuses 26 in die Aufnahmeöffnung 36 wird das Material im Bereich der Fixierungskeile verformt und durch die damit bewirkte Vorspannung die Fixierung gewährleistet.

Die in Fig. 2 und 3 dargestellte Ausführungsform erreicht durch die beiden Rastmulden 32 sowie die beiden Rastnokken 34, die jeweils gleichsinnig angeordnet sind, insgesamt eine Rastposition und ist damit in erster Linie als Nachrüstbauteil für Griffmodule vorgesehen, die bereits Rastpositionen aufweisen und für bestimmte Bedienpositionen weitere Rastpositionen erforderlich sind. Durch den Austausch des Rotorelements 28 in eines mit entsprechend auf der Umfangsfläche mehreren gegenüberliegend angeordneten Rastmulden 32 wären entsprechend mehrere Rastpositionen realisierbar.

Zur Montage des Rastmoduls 24 am Flügelrahmen wird dieses zunächst in die Aufnahmeöffnung 36 eingesetzt, wobei durch die Fixierungskeile 38 eine lagefeste und verdrehsichere Fixierung erfolgt. Auf eine entsprechende Orientierung des Rastmoduls, entsprechend den später gewünschten Rastpositionen, ist dabei zu achten. Gegebenenfalls ist zuvor die Aufnahmeöffnung zu vergrößern. Das Rastmodul ist im eingebauten Zustand im wesentlichen innerhalb des Flügelrahmens gelegen. Im Anschluss daran wird das Griffmodul 16 aufgesetzt, wobei zunächst der Mehrkantdorn 18 in die Rastmodul-Mehrkantaufnahme 40 des Rastmoduls eingesetzt wird und daraufhin an den Flügelrahmen herangeschoben wird und mit diesem verschraubt wird. Der Mehrkantdorn ist dabei durch die Rastmodul-Mehrkantaufnahme 40 hindurch geschoben und kommt innerhalb der nicht dargestellten Mehrkantaufnahme der Getriebeeinheit 14 zu liegen. Es erfolgt daher eine direkte Kraftübertragung vom Mehrkantdorn 18 auf die Getriebeeinheit 14. Das Rastmodul 24 hat daher keinen Anteil an der Kraftübertragung zwischen dem Griffmodul und der Getriebeeinheit 14. Bei einer Drehung des Mehrkantdorns 18 wird das Rotorelement 28 entsprechend ebenfalls in Drehung versetzt. Das durch die Fixierungskeile drehfeste Gehäuse und die damit verbundenen Rastnocken 34 bleiben ortsfest gegenüber dem Flügelrahmen 10. Durch Einrasten der Rastnocken 34 mit den Rastmulden 32 kommt es zu der gewünschten Verrastung. Die Verrastung ist dabei durch eine leicht erhöhte Krafteinleitung überwindbar, wobei sich dabei die Rastnocken elastisch nach außen bewegen. Damit ist der Zweck erreicht, dass der Benutzer während der Drehbewegung des Bediengriffs durch leicht spürbare, aber auch überwindbare Raststellungen bestimmte Winkelstellungen des Bediengriffs als Funktionsstellungen erkennt und dadurch die intuitive Bedienbarkeit des Fensters oder der Tür insgesamt verbessert wird.

## Patentansprüche

1. Rastmodul für Fenster- und/oder Türbeschläge, mit einem Gehäuse (26), das eine kreisförmige Aufnahmeöffnung (30) und ein darin drehbar gelagertes Rotorelement (28) mit einer Mehrkantaufnahme (40) zur Aufnahme eines Mehrkantdorns (18) eines einen Bediengriff (22) und eine Befestigungsbasis (20) aufweisenden Griffmoduls (16) aufweist, sowie mit zwischen dem Gehäuse (26) und dem Rotorelement (28) wirkenden Rastmitteln, wobei das Rastmodul (24) in Bezug auf das Griffmodul (16) als separate Baueinheit ausgeführt ist und mit dem Griffmodul (16) über den in die Mehrkantaufnahme (40) eingreifbaren Mehrkantdorn (18) formschlüssig verbindbar ist, **dadurch gekennzeichnet, dass** das Rastmodul (24) zur Montage zwischen der Befestigungsbasis (20) und einer beschlagseitigen Getriebeeinheit (14) vorgesehen ist und das Gehäuse (26) an seiner dem Griffmodul (16) zugewandten Seite Fixierungskeile (38) zur Lagefixierung gegenüber dem Flügelrahmen (10) aufweist.

2. Rastmodul nach Anspruch 1, **dadurch gekennzeichnet, dass** am Gehäuse (26) federnd angeordnete Rastnocken (34) angeordnet sind, die in Rastmulden (32) des Rotorelements (28) einrastbar sind und damit die Rastmittel bilden.

3. Rastmodul nach Anspruch 1 oder 2, **dadurch gekennzeichnet, dass** das Gehäuse (26) eine im wesentlichen zylinderförmige Außenkontur aufweist und in eine mit dieser korrespondierend ausgeführten zylindrischen Aufnahmeöffnung (36) eines Flügelrahmens (10) einsetzbar ist.

4. Rastmodul nach einem Anspruch 1, **dadurch gekennzeichnet, dass** die Schrägen der Fixierungskeile (38) derart ausgelegt sind, dass eine Lagefixierung durch selbsthemmende Klemmung zwischen dem Gehäuse (26) und dem Flügelrahmen (10) erfolgt.

5. Rastmodul nach Anspruch 2, **dadurch gekennzeichnet, dass** die Rastnocken (34) Teil eines etwa u-förmig gebogenen Drahtabschnittes sind, der mit seiner Drahtabschnitt-Basis in einem Drahtabschnitt-Aufnahmekanal (41) des Gehäuses (26) fixierbar ist, wobei die Endbereiche Drahtabschnitt-Schenkel die Rastnocken (34) bilden.

6. Rastmodul nach Anspruch 5, **dadurch gekennzeichnet, dass** die Rastnocken (34) gegenüber den Drahtabschnitt-Schenkeln etwa c-förmig nach innen abgewinkelt sind.

7. Rastmodul nach Anspruch 1 und 5, **dadurch gekennzeichnet, dass** der die Rastnocken (34) aufweisende Drahtabschnitt auf der den Fixierungskeilen (38) gegenüberliegenden Seite des Gehäuses (26) angeordnet ist.

8. Rastmodul nach einem der vorhergehenden Ansprüche, **dadurch gekennzeichnet, dass** durch die Rastmittel vier Raststellungen gebildet sind, von denen drei jeweils um etwa 90° voneinander beabstandet sind und die vierte Raststellung winkelhalbierend zwischen der ersten und zweiten Raststellung gelegen ist.

9. Rastmodul nach einem der Ansprüche 1 bis 7, **dadurch gekennzeichnet, dass** durch die Rastmittel wenigstens eine Raststellung gebildet ist, die damit eine zusätzliche Raststellung zu bereits vorhandenen Raststellungen des Griffmoduls bildet.

10. Rastmodul nach Anspruch 2, **dadurch gekennzeichnet, dass** die Anzahl der Raststellungen des Rastmoduls durch Einsatz eines entsprechend ausgelegten Rotorelements erfolgt, wobei die Anzahl der Raststellung über die Anzahl der Rastmulden im Rotorelement bestimmt ist.

## Claims

1. Catch module for a window and/or door fitting, comprising a housing (26), which has a circular receiving opening (30) and a rotor member (28), mounted rotatably in said recess and having a polygonal recess (40) for receiving a polygonal rod (18) of a handle module (16), which has an operating handle (22) and a fixing base (20), and comprising catch means acting between the housing (26) and the rotor member (28), the catch module (24) being formed as a separate unit from the handle module (16) and being positively connectable to the handle module (16) via the polygonal rod (18), which can engage in the polygonal recess (40), **characterised in that** the catch module (24) is provided for mounting between the fixing base (20) and a drive unit (14) on the fitting side, and the housing has, on the side thereof facing the handle module (16), fixing blocks (38) for positional fixing relative to the casement frame (10).

2. Catch module according to claim 1, **characterised in that** catch cams (34) are arranged on the housing (26) in a spring-mounted manner and are able to lock into catch cavities (32) in the rotor member (28) and thus form the catch means.

3. Catch module according to either claim 1 or claim 2, **characterised in that** the housing (26) has a substantially cylindrical outline and can be inserted into a cylindrical receiving opening (36), formed so as to correspond to said cylindrical outline, of a casement frame (10).

4. Catch module according to claim 1, **characterised in that** the inclines of the fixing blocks (38) are configured in such a way that positional fixing is provided by self-locking clamping between the housing (26) and the casement frame (10).

5. Catch module according to claim 2, **characterised in that** the catch cams (34) are part of a wire portion, which is bent approximately into a u-shape and of which the wire portion base can be fixed in a wire portion receiving channel (41) of the housing (26), the end-regions forming wire portion legs for the catch cams (34).

6. Catch module according to claim 5, **characterised in that** the catch cams (34) are angled inwards, approximately in a c-shape, relative to the wire portion legs.

7. Catch module according to claims 1 and 5, **characterised in that** the wire portion having the catch cams (34) is arranged on the side of the housing (26) opposite the fixing blocks (38).

8. Catch module according to any one of the preceding claims, **characterised in that** the catch means form four catch points, three of which are arranged spaced apart from one another by 90°, and the fourth catch point is arranged on the angular bisector between the first and second catch point.

9. Catch module according to any one of claims 1 to 7, **characterised in that** the catch means form at least one catch point, which thus forms a catch point in addition to the catch points of the handle module, which are already present.

10. Catch module according to claim 2, **characterised in that** the number of catch points of the catch module results from the use of a correspondingly configured rotor member, the number of catch points being determined by the number of catch cavities in the rotor member.

## Revendications

1. Module de blocage pour une ferrure de fenêtre et/ou de porte, comportant un boîtier (26), qui comporte une ouverture de réception (30) circulaire et un élément tournant (28), monté rotatif dans celle-ci et muni d'un logement polygonal (40) destiné à recevoir une broche polygonale (18) d'un module de poignée (16) muni d'une poignée de commande (22) et d'une base de fixation (20), et comportant des moyens de blocage agissant entre le boîtier (26) et l'élément tournant (28), le module de blocage (24) étant réalisé sous la forme d'un module séparé par rapport au module de poignée (16) et pouvant être assemblé par conjugaison de forme au module de poignée (16) par l'intermédiaire de la broche polygonale (18) s'engageant dans le logement polygonal (40), **caractérisé en ce que** le module de blocage (24) est prévu pour être monté entre la base de fixation (20) et un système d'engrenage (14) du côté ferrure, et le boîtier (26), sur un côté orienté vers le module de poignée (16), comporte des cales de fixation (38) pour l'immobilisation en position par rapport au châssis du battant (10).

2. Module de blocage selon la revendication 1, **caractérisé en ce que** sur le boîtier (26) sont disposés des ergots de blocage (34) agencés de manière flexible, lesquels peuvent s'engager dans des creux de blocage (32) de l'élément tournant (28) et forment ainsi les moyens de blocage.

3. Module de blocage selon la revendication 1 ou 2, **caractérisé en ce que** le boîtier (26) comporte un contour extérieur sensiblement cylindrique et peut être introduit dans une ouverture de réception (36) cylindrique, réalisée en conséquence, d'un châssis du battant (10).

4. Module de blocage selon la revendication 1, **caractérisé en ce que** les surfaces inclinées des cales de fixation (38) sont conçues de telle sorte qu'une immobilisation en position se produit par un serrage autobloquant entre le boîtier (26) et le châssis du battant (10).

5. Module de blocage selon la revendication 2, **caractérisé en ce que** les ergots de blocage (34) sont une partie d'un élément en fil, cintré sensiblement en forme de U, qui peut être fixé avec sa base dans un conduit de réception (41) du boîtier (26), les zones d'extrémité des branches de l'élément en fil formant les ergots de blocage (34).

6. Module de blocage selon la revendication 5, **caractérisé en ce que** les ergots de blocage (34) sont pliés vers l'intérieur sensiblement en forme de C par rapport aux branches de l'élément en fil.

7. Module de blocage selon les revendications 1 et 5, **caractérisé en ce que** l'élément en fil muni des ergots de blocage (34) est disposé sur le côté du boîtier (26), faisant face aux cales de fixation (38).

8. Module de blocage selon l'une quelconque des revendications précédentes, **caractérisé en ce que** les moyens de blocage permettent de former quatre positions de blocage, parmi lesquelles trois sont écartées l'une de l'autre respectivement de 90° environ et la quatrième position de blocage est située sur la bissectrice entre la première et la deuxième position de blocage.

9. Module de blocage selon l'une quelconque des revendications 1 à 7, **caractérisé en ce que** les moyens de blocage permettent de former au moins une position de blocage, qui forme ainsi une position de blocage supplémentaire par rapport aux positions de blocage déjà existantes du module de poignée.

10. Module de blocage selon la revendication 2, **caractérisé en ce que** le nombre de positions de blocage du module de blocage est défini par l'utilisation d'un élément tournant conçu en conséquence, le nombre de positions de blocage étant déterminé par le nombre de creux de blocage dans l'élément tournant.
